# EUROPÄISCHE PATENTSCHRIFT

(11) **EP 2 459 831 B1**
(45) Veröffentlichungstag und Bekanntmachung des Hinweises auf die Patenterteilung: **01.06.2016**
(21) Anmeldenummer: 10766218.1
(22) Anmeldetag: 29.07.2010
(51) Int. Cl.: E05F 3/20

(54) **SCHARNIER MIT HYDRAULISCHER DÄMPFUNGSVORRICHTUNG**
HINGE HAVING A HYDRAULIC DAMPING DEVICE
CHARNIÈRE DOTÉE D'UN DISPOSITIF AMORTISSEUR HYDRAULIQUE

(30) Priorität: 30.07.2009 DE 102009035682
(43) Veröffentlichungstag der Anmeldung: 06.06.2012
(73) Patentinhaber: Zimmer, Günther, 77866 Rheinau (DE); Zimmer, Martin, 77866 Rheinau (DE)
(72) Erfinder: Zimmer, Günther, 77866 Rheinau (DE); Zimmer, Martin, 77866 Rheinau (DE)
(74) Vertreter: Thämer, Wolfgang
(86) Internationale Anmeldenummer: PCT/DE2010/000892
(87) Internationale Veröffentlichungsnummer: WO 2011/012118

(56) Entgegenhaltungen:
- EP-A1- 1 342 875
- US-A- 491 898
- US-A- 5 855 040
- US-A1- 2008 136 297

## Beschreibung

Die Erfindung betrifft ein Scharnier mit zwei relativ zueinander zwischen einer Grundstellung und einer Endstellung um eine Schwenkachse schwenkbaren Schenkeln, wobei ein erster Schenkel zwei Hülsen aufweist, und mit einer in einer Hülse angeordneten hydraulischen Dämpfungsvorrichtung, die ein parallel zur Schwenkachse verschiebbares Betätigungsteil umfasst, wobei das Betätigungsteil mittels eines ersten Führungsteils eines Linearführungssystems des Scharniers belastbar ist, wobei ein zweiter Schenkel ein in einem Hülsenabschnitt des zweiten Schenkels angeordnetes zweites Führungsteil des Linearführungssystems umfasst, wobei die Hülsen und der Hülsenabschnitt miteinander fluchtend angeordnet sind und wobei zumindest das zweite Führungsteil eine Führungskulisse zur Führung des ersten Führungsteils aufweist.

Aus der DE 10 2006 019 548 A1 ist ein derartiges Scharnier bekannt. Der Kolben der hydraulischen Dämpfungsvorrichtung umfasst zwei Steuerscheiben, die die Dämpfung der Öffnungs- und/oder Schließbewegung steuern.

Die US 2008/0136297 A1 offenbart ebenfalls ein derartiges Scharnier, bei dem die Dämpfung beim Öffnen des Scharniers während der gesamten Schwenkbewegung wirkt.

Der vorliegenden Erfindung liegt die Problemstellung zugrunde, ein Scharnier zu entwickeln, dessen Dämpfung auf einen Teilschwenkwinkel begrenzt ist.

Diese Problemstellung wird mit den Merkmalen des Hauptanspruches gelöst. Dazu weist die Führungskulisse zur Begrenzung der Dämpfung auf einen Teilschwenkwinkel zumindest einen Abschnitt auf, der normal zur Schwenkachse des Scharniers angeordnet ist. Das zweite Führungsteil weist zwei entgegengesetzt zueinander orientierte Führungskulissen auf. Außerdem umfasst der erste Schenkel eine in der anderen der Hülsen angeordnete zweite Dämpfungsvorrichtung, die mit der entgegengesetzt zur erstgenannten Führungskulisse orientierten Führungskulisse des zweiten Führungsteils mittels eines weiteren ersten Führungsteils zusammenwirkt.

Weitere Einzelheiten der Erfindung ergeben sich aus den Unteransprüchen und der nachfolgenden Beschreibung schematisch dargestellter Ausführungsformen.
- Figur 1:: Scharnier;
- Figur 2:: Explosionszeichnung von Figur 1;
- Figur 3:: Längsschnitt von Figur 1;
- Figur 4:: Scharnier mit abgenommenen Schenkel;
- Figur 5:: Draufsicht des geöffneten Scharniers;
- Figur 6:: Draufsicht des geschlossenen Scharniers;
- Figur 7:: Isometrische Ansicht eines Führungsteils;
- Figur 8:: Ansicht von Figur 7;
- Figur 9:: Isometrische Ansicht eines zweiten Führungsteils;
- Figur 10:: Ansicht von Figur 9;
- Figur 11:: Linearführungseinheit bei geöffnetem Scharnier;
- Figur 12:: Linearführungseinheit bei geschlossenem Scharnier;
- Figur 13:: Abwicklung der Führungsteile bei einem mit einem Schwenkwinkel von 110 Grad geöffneten Scharnier;
- Figur 14:: Abwicklung bei einem Schwenkwinkel von 90 Grad;
- Figur 15:: Abwicklung bei einem Schwenkwinkel von 48 Grad;
- Figur 16:: Abwicklung bei einem Schwenkwinkel von 24 Grad;
- Figur 17:: Abwicklung bei einem Schwenkwinkel von 0 Grad.

Die Figur 1 zeigt ein Scharnier (1), z.B. ein Zylinderband (1). Derartige Beschläge werden an Fenstern oder Türen eingesetzt, deren Schwenkwinkel von einer geschlossenen Lage in eine offene Lage z.B. bis zu 180 Grad beträgt. Die Zylinderbänder (1) können für den Rechts- oder Linksanschlag eines Fensters oder einer Tür ausgeführt sein. Die Tür kann eine Gebäude-, Raum- oder Fahrzeugtür sein. Auch ist der Einsatz in der Tür eines stationären oder in einem Fahrzeug eingebauten Haushaltsgeräts, z.B. eines Kühlschranks eines Wohnmobils, denkbar.

Die Figur 2 zeigt eine Explosionsdarstellung dieses Scharniers (1) und die Figur 3 einen Längsschnitt.

Das dargestellte Anschraubband (1) hat zwei relativ zueinander um eine Schwenkachse (5) schwenkbare Schenkel (10, 30). Es verbindet z.B. eine Zarge oder einen Blendrahmen mit einem Türblatt. Der erste, beispielsweise feststehende Schenkel (10) ist z.B. mittels Befestigungsschrauben an der Zarge befestigbar. Der zweite Schenkel (30) ist dann am Türblatt angeschlagen.

Das Scharnier (1) kann auch mit dem ersten Schenkel (10) am Türblatt und mit dem zweiten Schenkel (30) an der Zarge befestigbar sein. Auch kann es als Einbohrband, Fischband, Topfband, etc. ausgebildet sein.

Der im Ausführungsbeispiel feststehende Schenkel (10) besteht aus einem z.B. L-förmig gebogenen Blechsteg (13) und zwei an diesem z.B. angeschweißte miteinander fluchtende Hülsen (11, 12). Die Hülsen (11, 12) können auch in den Blechsteg (13) integriert sein. Die gedachte Biegelinie (14) des Blechstegs (13) ist parallel zur Schwenkachse (5) des Scharniers (1). An diese grenzt der Befestigungslappen (16) an, der beispielsweise fünf angesenkte Ausnehmungen (17) zur Aufnahme z.B. von Befestigungsschrauben aufweist. An seinen beiden Enden hat der Befestigungslappen (16) z.B. Ausklinkungen (18).

In beiden Hülsen (11, 12) sitzen Haltebolzen (23), die jeweils einen ersten Scharnierzapfen (40) als Teil des Scharnierdorns tragen.

Der in der Figur 1 schwenkbare Schenkel (30) umfasst in der Darstellung der Figur 1 einen weitgehend zylindrischen Hülsenabschnitt (31) und einen Befestigungslappen (32). Letzterer weist z.B. drei Ausklinkungen (33) zur Aufnahme z.B. von Befestigungsschrauben auf. In einem Durchbruch (34) sitzt ein Haltebolzen (24), der einen zweiten Scharnierzapfen (70), vgl. Figur 2, trägt. Der schwenkbare Schenkel (30) ist mittels Gleithülsen (21, 22) im feststehenden Schenkel (10) gelagert.

Die beiden ersten Scharnierzapfen (40) umfassen jeweils eine in der jeweiligen Hülse (11, 12) befestigbare topfförmige Führungshülse (41). Die jeweilige Führungshülse (41) hat eine Durchgangsbohrung (43) zur Aufnahme des Haltebolzens (23). Die in Richtung der Scharniermitte zeigende Stirnseite der Führungshülse (41) weist eine u-förmige Aussparung (44) auf.

In jeder Führungshülse (41) sitzt eine hydraulische Dämpfungsvorrichtung (42), vgl. Figur 3. Im Ausführungsbeispiel ist dies eine Lineardämpfereinheit in der Bauform einer Zylinder-Kolbeneinheit (42). Die Zylinder-Kolbeneinheit (42) umfasst einen Zylinder (46), einen mit einer Rückstellfeder belasteten Kolben und eine mit dem Kolben verbundene, aus dem Zylinderkopf (47) herausragende Kolbenstange (45). Der Kolben weist beispielsweise Drosselventile auf und grenzt im Zylinder (46) einen Verdrängungsraum von einem Ausgleichsraum ab.

Auf der Kolbenstange (45) sitzt angrenzend an den Zylinderkopf (47) eine Scheibe (48). An der Scheibe (48) liegt eine die Kolbenstange (45) umgebende Feder (49), z.B. eine Druckfeder (49), an.

In den beiden Hülsen (11, 12) sitzt jeweils ein erstes Führungsteil (61). Dieses im Querschnitt H-förmige Führungsteil (61) ist in den Figuren 7 und 8 in einer dimetrischen Ansicht und in einer Vorderansicht dargestellt. Die beiden in Richtung der Führungshülse (41) ragenden Beine (62) greifen jeweils in die Aussparungen (44) der Führungshülse (41) ein, vgl. Figur 4. Gegenüber der Führungshülse (41) ist das erste Führungsteil (61) in axialer Richtung (4) parallel zur Schwenkachse (5) verschiebbar. Der Quersteg (63) liegt in der in der Figur 3 dargestellten Scharnierposition am Kolbenstangenkopf (51) an.

Die den Schenkeln (62) abgewandten Seiten der Führungsteile (61) sind im Ausführungsbeispiel als Führungskulissen (65) ausgebildet, die eine zentrale Ausnehmung (64) umgeben. Diese unebenen Gleitflächen (65) weisen entlang des Umfangs des Führungsteils (61) zwei Minima (66) und zwei Maxima (67) sowie diese verbindende Flächenelemente (68) auf. Die die Außen- und Innenkontur der Gleitfläche (65) verbindenden Geraden sind z.B. radial zur Schwenkachse (5) gerichtet. Im dargestellten Ausführungsbeispiel sind die beiden Maxima (67) sowie die beiden Minima (66) jeweils spiegelbildlich zueinander angeordnet. Außerdem sind die Maxima (67) jeweils um einen Viertelkreis versetzt zu den Minima (66) angeordnet. Die Minima (66) und Maxima (67) sind ebene Abschnitte (66, 67) der Gleitfläche (65), die jeweils normal zur Schwenkachse (5) des Scharniers (1) angeordnet sind. Das vom Abschnitt des Minimums (66) überdeckte Segment der Kulissenführung (65) hat einen auf die Schwenkachse (5) bezogenen Öffnungswinkel von 92 Grad. Das sich anschließende Segment des Verbindungsbereichs (68) überstreicht bis zum Maximum (67) einen auf die Schwenkachse (5) bezogenen Segmentwinkel von 44 Grad. Der in Richtung der Schwenkachse (5) gemessene Abstand dieser Ebenen des Minima (66) und der Maxima (67) entspricht beispielsweise dem halben Hub der Zylinder-Kolbeneinheit (42). Die verbindenden Flächenelemente (68) schließen tangential an diese Ebenen an. Beispielsweise schließt die maximale Steigung dieser Flächenelemente (68) mit den Ebenen der Maxima (67) und mit der Ebene der Minima (66) einen Winkel von 58 Grad ein.

In dem an das Minimum (66) angrenzenden Abschnitt des Verbindungsbereichs (68) ist der mittlere Abstand des in der Darstellung der Figur 8 linken und rechten Teils der Führungskulisse (65) beispielsweise sieben Mal so groß wie der in einer Seitenansicht zur Darstellung der Figur 8 gemessene mittlere Abstand des an die Maxima (67) angrenzenden Abschnitts des Verbindungsbereichs (68).

Die Minima (66) und Maxima (67) können zueinander um mehr als einen Viertelkreis versetzt sein. Beispielsweise kann der Versatz 110 Grad, 130 Grad oder 150 Grad betragen.

In einer Abwicklung der Mantelfläche des Führungsteils (61) kann dieses auch ein einziges Maximum (67) und ein einziges Minimum (66) umfassen. Auch ist eine sägezahnförmige Ausbildung der Abwicklung denkbar. Ein derartiges Führungsteil (61) hat dann eine Führungskulisse (65), an deren Minimum (66) und Maximum (67) jeweils nur ein Verbindungsbereich (68) angrenzt.

Im montierten Zustand liegt das erste Führungsteil (61) an einem zweiten Führungsteil (81) an. Dieses zweite Führungsteil (81) ist mittels des Bolzens (24) z.B. am türblattseitigen Scharnierflügel (30) befestigt.

Die Figuren 9 und 10 zeigen das zweite Führungsteil (81) in einer isometrischen Ansicht und in einer Vorderansicht. Dieses im Querschnitt H-förmige Führungsteil (81) ist im Ausführungsbeispiel symmetrisch zu einer Mittelebene aufgebaut, die normal zur Schwenkachse (5) liegt. Der Quersteg (83) hat eine Durchgangsbohrung (82), die den Haltebolzen (24) aufnimmt.

Die Stirnseiten des Führungsteils (81) umfassen im Ausführungsbeispiel jeweils eine ringartig eine Ausnehmung (84) umgebende, unebene Führungskulisse (85). Diese Führungskulissen (85) sind Ringflächen (85), die jeweils zwei Minima (86) und zwei Maxima (87) aufweisen. In der Darstellung der Figuren 9 und 10 ist die jeweilige Führungskulisse (85) kongruent zu der in den Figuren 7 und 8 dargestellten Gleitfläche (65). Der Abstand der Maxima (87) von den Minima (86), gemessen in Richtung der Schwenkachse (5) beträgt auch hier den halben Kolbenhub der Zylinder-Kolbeneinheit (42).

Die Abwicklung der einzelnen Führungskulisse (85) des zweiten Führungsteils (81) kann so ausgebildet sein wie die Abwicklung der Führungskulisse (65) des ersten Führungsteils (61).

Bei der Montage des Scharniers (1) wird beispielsweise zunächst das zweite Führungsteil (81) im zweiten Scharnierschenkel (30) mittels des Haltebolzens (24) befestigt. Der zweite Schenkel (30) wird zusammen mit den Gleithülsen (21, 22) in den ersten Schenkel (10) eingesetzt, so dass die Hülsen (11, 12) und der Hülsenabschnitt (31) miteinander fluchten.

Nun können von beiden Seiten die ersten Führungsteile (61) in die Hülsen (11, 12) eingeschoben werden, bis sie an den Führungskulissen (85) des zweiten Führungsteils (81) anliegen.

Hierauf werden die Führungshülsen (41) mit den hierin eingesetzten Zylinder-Kolben-Einheiten (42), Scheiben (48) und Federn (49) in die Hülsen (11, 12) eingeschoben. Hierbei umgreifen die Aussparungen (44) die Schenkel (62) des Führungsteils (61). Zum Schluss können die Haltebolzen (23) durch die Durchbrüche (19) und die Durchgangsbohrungen (43) montiert werden.

Die Montage der Bauteile ist auch in anderer Reihenfolge denkbar.

Das so vorbereitete Scharnier (1) wird z.B. an einer Zarge und an einem Türblatt montiert. Nach der Montage ist der zweite Scharnierzapfen (70) um die Schwenkachse (5) relativ zum ersten Scharnierzapfen (40) schwenkbar. Der Schwenkwinkel des Scharniers (1) von der in der Figur 5 in einer Draufsicht dargestellten Grundstellung (6) bis zur Endstellung beträgt im Ausführungsbeispiel z.B. 110 Grad.

Die Figur 3 zeigt einen Längsschnitt eines z.B. noch um 90 Grad geöffneten Scharniers (1). Die Figur 11 zeigt dieses Scharnier (1) bei dieser Schwenkstellung ohne die beiden Schenkel (10, 30). In beiden Gleitpaarungen (61, 81) liegen die beiden Führungsteile (61, 81) jeweils so aneinander, dass die Maxima (67) des ersten Führungsteils (61) z.B. zentrisch mit seitlichem Spiel in den Minima (86) des zweiten Führungsteils (81) liegen. Außerdem liegen die Maxima (87) des zweiten Führungsteils (81) in den Minima (66) der beiden ersten Führungsteile (61). Die Kolbenstangen (45) der Zylinder-Kolbeneinheiten (42) sind ausgefahren. Die Federn (49) sind entlastet. Die Beine (62) des ersten Führungsteils (61) liegen in der Nähe des der Scharniermitte zugewandten offenen Endes der Aussparung (44).

Beim Schließen des Türflügels wird der schwenkbare Schenkel (30) in der entgegen dem Uhrzeigersinn gerichteten Schwenkrichtung (8), vgl. Figur 5 geschwenkt. Mit dem Scharnierschenkel (30) wird das zweite Führungsteil (81) mitgeschwenkt. Die Führungskulissen (85) gleiten hierbei in der Schwenkrichtung (8) entlang der Gleitflächen (65). Die Figuren 13 und 14 zeigen eine auf die Mantelfläche bezogene, stark vereinfachte Abwicklung der beiden Führungsteile (61, 81) bei einem Öffnungsschwenkwinkel von 110 Grad und von 90 Grad. Das durch den Formschluss der Beine (62) mit den Ausnehmungen (44) der Führungshülse (41) an einem Verdrehen um die Schwenkachse (5) gehinderte erste Führungsteil (61) bleibt zunächst in Ruhe.

Beim weiteren Schließen des Türflügels stoßen z.B. bei einem Restöffnungswinkel von 42 Grad die beiden Verbindungsbereiche (68, 88) aneinander, vg1. die in der Figur 15 dargestellte Abwicklung. Dieser Schwenkwinkel begrenzt den an die Grundstellung (6) angrenzenden Schwenkwinkelbereich (7), in dem beim Schwenken des zweiten Führungsteils (81) in dem durch die Führungsteile (61, 81) und die Führungshülse (41) gebildeten Linearführungssystem (60) keine Linearbewegung verursacht wird. Die Geschwindigkeit der Schwenkbewegung wird in diesem Schwenkwinkelbereich (7) nicht durch die Dämpfungsvorrichtung (42) beeinflusst.

Wird der Türflügel weiter geschlossen, gleiten jeweils die beiden Verbindungsbereiche (68, 88) der Gleitpaarungen (61, 81) aufeinander ab. Dies ist in der Figur 4 und als Abwicklung in der Figur 16 dargestellt. Letztere zeigt beispielsweise den Zustand bei einem Restöffnungswinkel von 24 Grad. In beiden äußeren Dornteilen (40) wird das erste Führungsteil (61) relativ zum zweiten Führungsteil (81) in axialer Richtung (4) parallel zur Schwenkachse (5) nach außen verschoben. Das Führungsteil (61) wird hierbei in der Ausnehmung (44) der Führungshülse (41) in Richtung des Grunds der Ausnehmung (44) geführt. Im Linearführungssystem (60) verursacht damit die Schwenkbewegung des zweiten Führungsteils (81) eine Linearbewegung des ersten Führungsteils (61).

Das Linearführungssystem (60) belastet mit dem ersten Führungsteil (61) die Kolbenstange (45) der Zylinder-Kolbeneinheit (42). Der Kolben wird eingeschoben. In der Zylinder-Kolbeneinheit (42) wird hydraulische Flüssigkeit aus dem Verdrängungsraum über eine Drosselstelle in den Ausgleichsraum verdrängt. Beispielsweise ist nach dem Beginn der Verdrängung das Volumen der verdrängten Flüssigkeit über den Kolbenweg konstant. Die Einfahrbewegung der Kolbenstange wird verzögert. Die Verzögerung nimmt mit abnehmender Geschwindigkeit ab. Gleichzeitig wird in der Zylinder-Kolbeneinheit (42) eine Rückstellfeder komprimiert. Außerdem wird die Druckfeder (49) belastet.

Der Berührpunkt der Gleitpaarung (61, 81) - dies kann auch eine Berührfläche sein - wandert in diesem Schwenkwinkelintervall zu den beiden Maxima (67, 87). Beim weiteren Schließen, beispielsweise noch bevor die Tür ganz geschlossen ist, gleiten die beiden Maxima (67, 87) aufeinander. Die Kolbenstange (45) wird nun nicht mehr weiter eingefahren. Das Schließen des Türflügels wird nicht weiter verzögert. Beispielsweise kann der Türflügel jetzt mittels einer Einzugsvorrichtung in die geschlossene Endlage gezogen werden. Die Figur 12 zeigt das geschlossene Scharnier (1) ohne die beiden Schenkel (10, 30). In der Figur 17 ist eine Abwicklung der beiden Führungsteile (61, 81) in dieser Schwenkwinkelposition von 0 Grad dargestellt. Die beiden Maxima (67, 87) liegen aufeinander. Die Beine (62) des ersten Führungsteils (61) liegen an dem der Scharniermitte abgewandtem Grund der Aussparungen (44). Das Betätigungselement (45) der hydraulischen Dämpfungseinheit (42) ist eingefahren. Die Figur 6 zeigt eine Draufsicht eines geschlossenen Scharniers (1).

Das Schließwinkelintervall des Scharniers (1), in dem die Dämpfung wirksam ist, kann größer oder kleiner als das beschriebene Schwenkwinkelintervall sein. Es kann auch unmittelbar an die geschlossene Scharnierstellung angrenzen.

Wird der Türflügel - manuell oder durch einen Windstoß - zugeschlagen, wird der Türflügel somit zuverlässig abgebremst. Er kann dann von Hand oder mittels einer Einzugsvorrichtung in die geschlossene Endlage geschwenkt werden.

Beim Öffnen des Türflügels wird das Scharnier (1) von der in der Figur 6 dargestellten geschlossenen Endlage in die in der Figur 5 dargestellte geöffnete Grundstellung (6) geschwenkt. Hierbei gleiten die Gleitflächen (65) und die Ringflächen (85) der Führungsteile (61, 81) aufeinander ab. Sobald die Berührzone der Gleitpaarung (61, 81) die Ebenen der Maxima (67, 87) verlässt, drückt die sich entspannende Druckfeder (49) das erste Führungsteil (61) gegen das zweite Führungsteil (81). Das erste Führungsteil (61) wandert, in der Aussparung (44) geführt, in Richtung der Scharniermitte.

Durch das axiale Verschieben des ersten Führungsteils (61) entlastet die Linearführungseinheit (60) die Kolbenstange (45) der Zylinder-Kolbeneinheit (42). Die Rückstellfeder der Zylinder-Kolbeneinheit (42) entspannt sich und drückt den Kolben in Richtung der Scharniermitte. Die Kolbenstange (45) fährt dem Führungsteil (61) nach. Sie kann dabei, z.B. während einer schnellen Öffnungsbewegung des Scharniers (1), vom Steg (63) des Führungsteils (61) abheben.

Sobald die Berührzone den an die Grundstellung (6) angrenzenden Schwenkwinkel (7) erreicht, liegen die Maxima (86) des zweiten Führungsteils (81) in den Minima (66) des ersten Führungsteils (61) und die Maxima (67) des ersten Führungsteils (61) in den Minima (86) des zweiten Führungsteils (61), vgl. Figur 15. Das Linearführungssystem (60) führt beim weiteren Öffnen des Türflügels keine weitere Linearbewegung durch. Die Kolbenstange (45) legt sich an den Steg (63) an. Die Zylinder-Kolbeneinheit (42) ist ausgefahren.

Beim weiteren Öffnen des Türflügels gleiten die beiden Führungsteile (61, 81) - ohne axiale Bewegung - aufeinander ab.

Im dargestellten Ausführungsbeispiel hat das Scharnier (1) zwei Zylinder-Kolbeneinheiten (42), die erfindungsgemäß symmetrisch zur gedachten Mittellinie des Scharniers (1) angeordnet sind. Die beiden Einheiten können gegeneinander verdreht sein. So kann z.B. die erste Dämpfungseinheit (42) bei einem Restöffnungswinkel von 45 Grad und die andere bei einem Restöffnungswinkel von 35 Grad aktiviert werden.

Es ist auch in einer nicht erfindungsgemäßen Ausführungsform denkbar, die Dämpfungseinheit (42) mittig im Scharnier (1) und jeweils ein Führungsteil (81) in den Hülsen (11, 12) anzuordnen. Bei einer derartigen Ausführungsform kann die Zylinder-Kolbeneinheit (42) zwei Kolben und zwei Kolbenstangen aufweisen. Letztere ragen durch die entgegengesetzt orientierten Stirnseiten des Zylinders.

Das Scharnier (1) kann in einer nicht erfindungsgemäßen Ausführungsform auch nur ein erstes (61) und ein zweites Führungsteil (81) und eine Dämpfungsvorrichtung (42) aufweisen. Beispielsweise hat das zweite Führungsteil (81) dann eine zylinderförmige dornartige Verlängerung, die in die z.B. zweite feststehende Hülse (12) hineinragt.

Anstatt der Schließbewegung kann auch die Öffnungsbewegung des Scharniers (1) gedämpft sein. Das Scharnier (1) wird dann von einer z.B. geschlossenen Grundstellung (9), vgl. Figur 6, in eine geöffnete Stellung, vgl. Figur 5 geschwenkt. In einem an die Grundstellung (9) angrenzenden Schwenkwinkelbereich gleiten die Ebenen der Minima (66, 86) auf den Ebenen der Maxima (67, 87) ab. Beim weiteren Öffnen des Türflügels werden die Führungsteile (61, 81) in einer Richtung parallel zur Schwenkachse (5) zueinander verschoben. Hierbei wird die Kolbenstange (45) belastet und eingefahren. Die Öffnungsbewegung wird dabei gedämpft. So kann z.B. beim Aufschlagen einer Tür eine Beschädigung einer Wand oder der Türzarge vermieden werden.

Ein Scharnier (1) mit zwei Gleitpaarungen (61, 81) und mit zwei Dämpfungsvorrichtungen (42) kann auch so ausgeführt sein, dass eine Dämpfungsvorrichtung (42) beim Schließen des Türflügels und die andere Dämpfungsvorrichtung (42) beim Öffnen des Türflügels anspricht.

Müssen höhere Kräfte des Türblatts, z.B. Massenträgheitskräfte, abgefangen werden, können z.B. zwei Scharniere (1) mit jeweils zwei Linearführungssystemen (60) und mit jeweils zwei Dämpfungsvorrichtungen (42) eingesetzt werden. Es können dann entweder beide Dämpfungsvorrichtungen (42) eine Schwenkbewegungsrichtung, also eine Schließ- oder eine Öffnungsbewegung dämpfen. Eines der Scharniere (1) kann aber auch beispielsweise die Schließbewegung, das andere z.B. die Öffnungsbewegung dämpfen. Zwischen den beiden gedämpften Schwenkwinkelbereichen kann ein ungedämpfter Schwenkwinkelbereich liegen.

Eine der Führungskulissen (65; 85) kann z.B. kugelsegmentförmig ausgeführt sein. Der in axialer Richtung (4) gemessene Abstand des Minimums vom Maximum der anderen Führungskulisse (85; 65) entspricht dann dem Kolbenhub der Zylinder-Kolbeneinheit (42). Die Funktion eines Scharniers (1) mit einer derartigen Gleitpaarung (61, 81) entspricht der Funktion des ersten beschriebenen Scharniers (1).

Anstatt der Zylinder-Kolbeneinheit (42) kann als hydraulische Dämpfungsvorrichtung ein Rotationsdämpfer eingesetzt werden. Das Linearführungssystem (60) belastet dann ein Betätigungsteil (45), z.B. eine Zahnstange, die mit dem rotierbaren Rad des Dämpfers kämmt.

Eine Führungskulisse (65; 85) kann beispielsweise weitere ebene Abschnitte aufweisen. So kann z.B. ein mittlerer Schwenkwinkelbereich dämpfungsfrei sein. Beispielsweise kann der Türflügel dann aus einer mittleren Schließstellung zunächst ungebremst geschlossen werden. Erst dann setzt die z.B. geschwindigkeitsproportionale Dämpfung ein.

Auch Kombinationen der verschiedenen Ausführungsbeispiele sind denkbar.

### Bezugszeichenliste:

- 1: Scharnier, Zylinderband, Anschraubband
- 4: axiale Richtung
- 5: Schwenkachse
- 6: Grundstellung, offen
- 7: Schwenkwinkelbereich, an (6) angrenzend
- 8: Schwenkrichtung
- 9: Grundstellung, geschlossen

- 10: feststehender Schenkel, erster Schenkel
- 11: Hülse
- 12: Hülse
- 13: Blechsteg
- 14: Biegelinie
- 16: Befestigungslappen
- 17: Ausnehmungen
- 18: Ausklinkungen
- 19: Durchbruch

- 21: Gleithülse
- 22: Gleithülse
- 23: Haltebolzen
- 24: Haltebolzen

- 30: schwenkbarer Schenkel, zweiter Schenkel
- 31: Hülsenabschnitt
- 32: Befestigungslappen
- 33: Ausklinkungen
- 34: Durchbruch

- 40: erste Scharnierzapfen, Dornteil
- 41: Führungshülse
- 42: Dämpfungsvorrichtung, Zylinder-Kolbeneinheit
- 43: Durchgangsbohrung
- 44: Aussparung, Ausnehmung
- 45: Betätigungsteil von (42), Kolbenstange
- 46: Zylinder
- 47: Zylinderkopf
- 48: Scheibe
- 49: Feder, Druckfeder

- 51: Kolbenstangenkopf

- 60: Linearführungssystem
- 61: erstes Führungsteil, Teil der Gleitpaarung
- 62: Beine
- 63: Quersteg
- 64: Ausnehmung
- 65: Führungskulissen, Gleitflächen
- 66: Minima, ebene Abschnitte
- 67: Maxima
- 68: Flächenelemente, Verbindungsbereich

- 70: zweiter Scharnierzapfen, Dornteil

- 81: zweites Führungsteil, Teil der Gleitpaarung
- 82: Durchgangsbohrung
- 83: Quersteg
- 84: Ausnehmung
- 85: Führungskulissen, Ringflächen
- 86: Minima, ebene Abschnitte
- 87: Maxima
- 88: Verbindungsbereiche

## Patentansprüche

1. Scharnier (1) mit zwei relativ zueinander zwischen einer Grundstellung (6; 9) und einer Endstellung um eine Schwenkachse (5) schwenkbaren Schenkeln (10, 30), wobei ein erster Schenkeln (10) zwei miteinander fluchtende Hülsen (11, 12) aufweist, und mit einer am ersten Schenkel (10) angeordneten hydraulischen Dämpfungsvorrichtung (42), die ein parallel zur Schwenkachse (5) verschiebbares Betätigungsteil (45) umfasst,
- wobei das Betätigungsteil (45) mittels eines ersten Führungsteils (61) eines Linearführungssystems (60) des Scharniers (1) belastbar ist,
- wobei ein zweiter Schenkel (30) ein zweites Führungsteil (81) des Linearführungssystems (60) umfasst,
- wobei zumindest das zweite Führungsteil (81) eine Führungskulisse (85) zur Führung des ersten Führungsteils (61) aufweist,
- wobei die Führungskulisse (85) zur Begrenzung der Dämpfung auf einen Teilschwenkwinkel zumindest einen Abschnitt (86) aufweist, der normal zur Schwenkachse (5) des Scharniers (1) angeordnet ist,
- wobei das zweite Führungsteil (81) zwei entgegengesetzt zueinander orientierte Führungskulissen (85) aufweist und.
- wobei der erste Schenkel (10) eine zweite hydraulische Dämpfungsvorrichtung (42) umfasst, die symmetrisch zur gedachten Mittellinie des Scharniers (1) angeordnet ist, so dass die mit der entgegengesetzt zur erstgenannten Führungskulisse (85) orientierten Führungskulisse (85) des zweiten Führungsteils (81) mittels eines weiteren ersten Führungsteils (61) zusammenwirkt.

2. Scharnier (1) nach Anspruch 1, **dadurch gekennzeichnet, dass** beide Führungsteile (61, 81) je eine Führungskulisse (65, 85) umfassen.

3. Scharnier (1) nach Anspruch 2, **dadurch gekennzeichnet, dass** die beiden Führungskulissen (65, 85) kongruent sind.

4. Scharnier nach Anspruch 1, **dadurch gekennzeichnet, dass** zwischen der Dämpfungsvorrichtung (42) und dem ihr zugeordneten Führungsteil (61) eine Druckfeder (49) angeordnet ist.

5. Scharnier (1) nach Anspruch 1, **dadurch gekennzeichnet, dass** das der Dämpfungsvorrichtung (42) zugeordnete Führungsteil (61) relativ zu dieser parallel zur Schwenkachse (5) verschiebbar gelagert ist.

## Claims

1. Hinge assembly (1) comprising two leg portions (10, 30) pivotable relative to each other about a pivoting axis (5) between a basic position (6; 9) and an end position, with a first leg portion (10) having two mutually aligned sleeves (11, 12) and comprising hydraulic damping means (42) disposed on said first leg portion (10) and including an actuating part (45) adapted to be displaced in a direction parallel with the pivoting axis (5), with
- the actuating part (45) being adapted to be loaded by means of a first guide member (61) of a linear guide system (60) incorporated in the hinge assembly (1),
- a second leg portion (30) comprising a second guide member (81) of the linear guide system (60),
- at least said second guide member (81) including a guide shoe (85) for guiding said first guide member (61).
- the guide shoe (85) having at least one portion (86) disposed normally to pivoting axis (5) of hinge assembly (1) for restricting the damping action to within a partial pivoting angle,
- said second guide member (81) having two oppositely directed guide shoes (85), and
- the first leg portion (10) comprising second hydraulic damping means (42) disposed symmetrically relative to an imaginary centre line of the hinge assembly (1) to cooperate with the guide shoe (85) of the second guide member (81), oriented opposite to said first-mentioned guide shoe (85), by means of an additional first guide member (61).

2. Hinge assembly (1) as claimed in claim 1, **characterized in that** both guide members (61, 81) each comprise a guide shoe (65, 85).

3. Hinge assembly (1) as claimed in claim 2, **characterized in that** guide shoes (65, 85) are congruent with each other.

4. Hinge assembly as claimed in claim 1, **characterized by** compression spring means (49) disposed between the damping means (42) and the guide member (61) associated therewith.

5. Hinge assembly (1) as claimed in claim 1, **characterized in that** the guide member (61) associated with the damping means (42) is mounted for sliding displacement relative thereto in a direction parallel with the pivoting axis (5).

## Revendications

1. Charnière (1) avec deux ailes (10, 30) mutuellement pivotantes autour d'un axe de rotation (5) entre une position de base (6, 9) et une position finale, une première aile (10) présentant deux manchons alignés (11, 12), et avec un dispositif amortisseur hydraulique (42) qui est positionné sur la première aile (10) et qui est doté d'un élément d'actionnement (45) mobile pouvant se déplacer parallèlement par rapport à l'axe de rotation (5),
- l'élément d'actionnement (45) pouvant être sollicité par un premier élément de guidage (61) d'un système de guidage linéaire (60) de la charnière (1),
- une deuxième aile (30) comprenant un deuxième élément de guidage (81) du système de guidage linéaire (60),
- au moins le deuxième élément de guidage (81) comprenant une coulisse de guidage (85) pour le guidage du premier élément de guidage (61),
- la coulisse de guidage (85) présentant au moins une section disposée perpendiculairement à l'axe de rotation (5) de la charnière (1) afin de limiter l'amortissement à un angle de rotation partiel,
- le deuxième élément de guidage (81) présentant deux coulisses de guidage (85) orientées de manière opposée l'une à l'autre,
- la première aile (10) comprenant un deuxième dispositif amortisseur hydraulique (42)qui est positionné symétriquement par rapport à la ligne médiane imaginaire de la charnière (1) et qui, de ce fait, coagit au moyen d'un autre premier élément de guidage (61) avec la coulisse de guidage (85) du deuxième élément de guidage (81) orientée de manière opposée à la coulisse de guidage mentionnée en premier (5).

2. Charnière (1) selon la revendication 1, **caractérisée en ce que** les deux éléments de guidage (61, 81) présentent chacun une coulisse de guidage (65, 85).

3. Charnière (1) selon la revendication 2, **caractérisée en ce que** les deux coulisses de guidage (65, 85) sont congruentes.

4. Charnière (1) selon la revendication 1, **caractérisée en ce qu'**un ressort de pression (49) est placé entre le dispositif amortisseur (42) et l'élément de guidage (61) qui lui est associé.

5. Charnière (1) selon la revendication 1, **caractérisée en ce que** l'élément de guidage (61) associé au dispositif amortisseur (42) est positionné de manière déplaçable parallèlement à l'axe de rotation (5) par rapport au dispositif amortisseur.
